# EUROPÄISCHE PATENTSCHRIFT

(11) **EP 2 450 481 B1**
(45) Veröffentlichungstag und Bekanntmachung des Hinweises auf die Patenterteilung: **23.01.2013**
(21) Anmeldenummer: 10014280.1
(22) Anmeldetag: 04.11.2010
(51) Int. Cl.: D04H 3/04

(54) **Vorrichtung und Verfahren zum Herstellen von Mono- oder Multiaxialgelegen**
Device and method for manufacturing single or multiple axies clutches
Dispositif et procédé de fabrication de machines mono- et multiaxiales

(43) Veröffentlichungstag der Anmeldung: 09.05.2012
(73) Patentinhaber: Karl Mayer Malimo Textilmaschinenfabrik GmbH, 09117 Chemnitz (DE)
(72) Erfinder: Kirchberg, Astrid, 09126 Chemnitz (DE); Kretzschmar, Wolfram, 09126 Chemnitz (DE); Vettermann Frank, 09387 Jahnsdorf (DE); Wiedenhöft, Klaus, 09113 Chemnitz (DE); Thieme, Matthias, 09116 Chemnitz (DE)
(74) Vertreter: Knoblauch, Andreas

(56) Entgegenhaltungen:
- DE-A1-102006 013 063
- US-A- 3 580 783

## Beschreibung

Die Erfindung betrifft eine Vorrichtung zum Herstellen von Mono- oder Multiaxialgelegen aus Faserbändern mit einer Spenderanordnung zum Ausgeben und einer Trenneinrichtung zum Ablängen der Faserbänder, einer Fördereinrichtung zum Fördern mindestens einer Lage von nebeneinander angeordneten Faserbändern zu einer Verfestigungseinrichtung und einer Transporteinrichtung zum Ablegen der abgelängten Faserbänder auf der Fördereinrichtung.

Ferner betrifft die Erfindung ein Verfahren zum Herstellen von Mono- oder Multiaxialgelegen, bei dem man ein Faserband mit einer vorbestimmten Länge aus einer Spenderanordnung entnimmt, das Faserband durchtrennt, das abgetrennte Faserband neben bereits abgelegten Faserbändern auf einer Fördereinrichtung ablegt und die nebeneinander liegenden Faserbänder verfestigt.

Beim Herstellen eines Monoaxialgeleges werden Filamente oder andere fadenartige Gebilde mit einer großen Anzahl nebeneinander abgelegt, so dass sie ein flächiges Material bilden. Dieses flächige Material wird dann einer Verfestigung zugeführt, beispielsweise der Wirkstelle einer Wirkmaschine, um die Filamente oder fadenartigen Gebilde miteinander zu verbinden. Bei einem Multiaxialgelege wird dieser Vorgang dadurch ergänzt, dass man mehrere derartige Lagen von Filamenten oder fadenartigen Gebilden mit unterschiedlichen Richtungen aufeinander legt.

Um jeweils eine Lage aus nebeneinander liegenden Filamenten zu bilden, ist es bekannt, die Filamente in der gewünschten Richtung über die Fördereinrichtung zu transportieren, dann einen Versatz in Bewegungsrichtung der Fördereinrichtung durchzuführen und die Filamente dann in der entgegengesetzten Richtung wieder zurückzuführen. Damit ist eine endlose Verlegung der Filamente möglich.

Manche Materialien lassen sich allerdings nicht oder nur unter ungünstigen Bedingungen auf diese Weise verlegen. Bei diesen Materialien, beispielsweise Kohlefasern, wählt man einen anderen Weg. Man erzeugt bandförmige Scharen aus den Filamenten oder anderen fadenartigen Gebilden. Um die nachfolgende Erläuterung zu vereinfachen, werden diese Filamentscharen kurz als "Faserbänder" bezeichnet. Diese Faserbänder werden aus der Spenderanordnung entnommen, wobei die Spenderanordnung durchaus eine gewisse Förderleistung erbringen kann.

Wenn ein derartiges Faserband mit einer gewünschten Länge aus der Spenderanordnung entnommen worden ist, wird es durchtrennt. Das so abgelängte Faserband wird dann auf der Fördereinrichtung abgelegt. Die Fördereinrichtung wird bewegt, um Platz für das nächste Faserband zu schaffen und der Vorgang wiederholt sich.

Das Prinzip der Erzeugung von Mono- oder Multiaxialgelegen mit unterschiedlichen Verlegearten ist in DE 10 2007 024 124 B3 beschrieben.

Auch in EP 1 512 784 A1 findet sich eine Beschreibung der geschilderten Vorgehensweise.

DE 10 2006 013 063 A1 beschreibt ein Verfahren und eine Vorrichtung zur Herstellung textiler Armierungen für technische Erzeugnisse. Hier wird ein Faserband durchtrennt, in dem ein Trennmesser senkrecht in das Faserband eingetaucht wird. Das Faserband wird dann mit einer Fadenschar verbunden und gemeinsam mit dieser Fadenschar weiter transportiert. Danach wird das verbliebene Ende des Faserbandes erneut mit der Fadenschar verbunden und die Fadenschar wird durch einen Scherenschnitt durchtrennt. Dieser Vorgang wiederholt sich.

US 3 580 783 A beschreibt ein Verfahren zum Erzeugen einer Lage von parallel ausgerichteten, sehr dünnen Drähten. Hierzu wird ein Draht schraubenlinienförmig um eine Trommel gewickelt, mit einer Lackschicht besprüht und dann mit Hilfe eines Messers durchtrennt, das senkrecht auf die Trommel abgesenkt wird. In einer alternativen Ausgestaltung können die Drähte parallel zugeführt werden. Sie werden durch ein Rollenpaar seitlich zusammengeschoben und dann durch ein Walzenpaar nebeneinander angeordnet. Nach Auftragen eines Lacks und einem Trocknen werden Stücke mit einer vorbestimmten Länge abgeschnitten. Hierzu wird ein Messer verwendet, das senkrecht zur Breitenrichtung und zur Transportrichtung der Drahtschar in die Drahtschar eintaucht.

Der Erfindung liegt die Aufgabe zugrunde, Spannungsunterschiede beim Durchtrennen möglichst klein zu halten.

Diese Aufgabe wird bei einer Vorrichtung der eingangs genannten Art dadurch gelöst, dass die Trenneinrichtung ein Messer mit einer Schneidkante aufweist, die in Richtung der Erstreckung der Schneidkante verlagerbar ist.

Mit einem derartigen Messer kann man einen ziehenden Schnitt durchführen, der die gesamte Breite des Faserbandes gleichzeitig beaufschlagt. Es gibt also im Gegensatz zu einem scherenartigen Schnitt oder einem Schnitt, bei dem ein Messer in Breitenrichtung durch das Faserband geführt wird, in Breitenrichtung keine Bereiche des Faserbandes, die noch zusammenhängen, während andere Bereiche bereits durchtrennt sind. Die Schneidkante muss dazu natürlich eine Länge aufweisen, die größer ist als die Breite des Faserbandes. Dies ist aber problemlos möglich. Das Faserband wird in Richtung seiner Dicke durchtrennt. Die Dicke eines Faserbandes ist aber wesentlich kleiner als seine Breite. Dementsprechend kann das Durchtrennen in sehr kurzer Zeit erfolgen, so dass das Risiko von Spannungsunterschieden im Faserband praktisch nicht mehr vorhanden ist.

Vorzugsweise verläuft die Schneidkante parallel zu einer Ebene, in der eine Oberfläche der Faserbänder liegt, in die die Schneidkante eintaucht. Man richtet also das Faserband und die Schneidkante relativ zueinander parallel aus, so dass die Schneidkante in Breitenrichtung das Faserband vollständig beaufschlagen kann.

Bevorzugterweise ist das Messer so auf die Faserbänder abgestimmt, dass die Faserbänder durch eine einzige Bewegung der Schneidkante durchtrennbar sind. Dies setzt voraus, dass das Messer eine Länge aufweist, die um so viel größer ist wie die Breite der Faserbänder, dass eine Reserve verbleibt, die man für die Schneidbewegung benötigt. Da der Trennvorgang durch eine Bewegung des Messers in eine einzige Richtung erfolgt, können auch keine Spannungsunterschiede durch eine Richtungsumkehr des Messers hervorgerufen werden.

Hierbei ist bevorzugt, dass das Messer als umlaufendes Messerband ausgebildet ist. Ein umlaufendes Messerband kann mit einer praktisch unendlich langen Schneidkante ausgestattet werden, so dass eine ausreichend große Länge für den Schneidvorgang zur Verfügung steht. Das Messerband kann in eine einzige Richtung angetrieben werden. Hierfür kann man vorzugsweise einen Rotationsantrieb nutzen, der beispielsweise auf eine Umlenkrolle für das Messerband wirkt. Dies macht den Antrieb des Messers relativ einfach.

Vorzugsweise ist dem Messer ein Gegenprofil zugeordnet, wobei das Messer und das Gegenprofil relativ zueinander senkrecht zur Schneidrichtung bewegbar sind. Man kann beispielsweise das Gegenprofil auf das Messer zu bewegen. Das Gegenprofil drückt dann das Faserband auf das sich bewegende Messer, so dass das Faserband durchtrennt wird.

Hierbei ist bevorzugt, dass das Gegenprofil eine Nut aufweist, in die das Messer eintaucht. Die Nut bewirkt, dass das Faserband beim Schneid- oder Trennvorgang zwischen den beiden Flanken der Nut sozusagen gespannt gehalten wird. In den kurzen gespannten Abschnitt kann dann die Schneidkante des Messers eintauchen, um das Faserband zu durchtrennen.

Vorzugsweise ist neben dem Gegenprofil auf der Seite der Fördereinrichtung ein Absenker angeordnet, der das Faserband in eine Halterichtung an der Fördereinrichtung drückt. Die Halteeinrichtung kann beispielsweise so ausgebildet sein, wie dies in EP 1 512 784 A1 beschrieben worden ist. Man kann damit den Befestigungsvorgang des hinteren Endes des Faserbandes und den Trennvorgang kombinieren. Dies hat mehrere Vorteile. Zum einen benötigt man keine zusätzliche Halteeinrichtung für das hintere Ende des Faserbandes, also das der Trennstelle benachbarte Ende des abgelängten Faserbandes. Zum anderen ergibt sich eine Zeitersparnis, wenn man zwei Vorgänge miteinander kombiniert.

Vorzugsweise sind der Absenker und das Gegenprofil an einer gemeinsamen Halterung befestigt. Man muss dann nur die Halterung bewegen, um den Absenker und das Gegenprofil gemeinsam auf das Faserband wirken zu lassen. Bevorzugterweise sind der Absenker und das Gegenprofil über eine Federanordnung an der Halterung miteinander verbunden und relativ zueinander beweglich. Mit dieser Ausgestaltung kann man nicht nur den Absenker und das Gegenprofil gemeinsam bewegen. Es ist auch möglich, das Gegenprofil weiterzubewegen, wenn der Absenker beispielsweise an einem Anschlag an der Fördereinrichtung bereits zur Anlage gekommen ist. Die Federanordnung stellt hier eine gewisse Bewegungsreserve zur Verfügung. Sie stellt andererseits sicher, dass auch bei einer Relativbewegung von Absenker und Gegenprofil am Ende einer Bewegung der Halterung sich die beiden Elemente Gegenprofil und Absenker wieder so zueinander ausrichten können, wie dies gewünscht ist.

Vorzugsweise ist neben dem Messer auf der Seite der Spenderanordnung eine elastisch nachgiebige Auflagefläche angeordnet. Wenn das Faserband durchtrennt werden soll, dann kann es zunächst auf der Auflagefläche zusammengedrückt werden. Wenn eine gewisse Druckkraft erreicht ist, dann bewegt sich die Auflagefläche gemeinsam mit dem Faserband auf das Messer zu (oder das Messer auf das Faserband). Damit wird die Dicke des Faserbandes, die durchtrennt werden muss, verringert und der Schneidvorgang kann noch beschleunigt werden.

Die Aufgabe wird bei einem Verfahren der eingangs genannten Art dadurch gelöst, dass man zum Durchtrennen eine Schneidkante eines Messers mit einem ziehenden Schnitt in Dickenrichtung durch das Faserband führt. Durch den ziehenden Schnitt ist es möglich, das Faserband über die gesamte Breite gleichzeitig zu durchtrennen, so dass sich innerhalb der Breite des Faserbandes keine Spannungsunterschiede aufbauen oder ergeben können.

Vorzugsweise führt man den Schnitt mit einer Bewegung in eine einzige Richtung aus. Auch ein Richtungswechsel der Schneidkante kann dann nicht zu Spannungsunterschieden innerhalb der Breite des Faserbandes führen.

Vorzugsweise führt man den Schnitt mit einer ununterbrochenen Bewegung aus. Damit wird das Faserband über seine Dicke mit gleich bleibenden Bedingungen durchtrennt, so dass auch hierdurch keine Spannungsunterschiede in das Faserband eingetragen werden können.

Auch ist von Vorteil, wenn man das Faserband in Richtung auf das Messer drückt und gleichzeitig das Faserband auf eine Halteeinrichtung an der Fördereinrichtung drückt. In diesem Fall kann man das Durchtrennen des Faserbandes mit dem Befestigen des Faserbandes an der Fördereinrichtung kombinieren. Selbstverständlich muss eine gewisse Befestigung des Faserbandes an der Fördereinrichtung erreicht sein, bevor eine vollständige Durchtrennung des Faserbandes erfolgt ist. Dies kann man aber durch eine abgestimmte Bewegung auf die Halteeinrichtung und auf das Messer zu berücksichtigen.

Auch ist bevorzugt, wenn man das Faserband beim Schneiden zur Verminderung seiner Dicke zusammendrückt. In diesem Fall wird die Zeit, die man zum vollständigen Durchtrennen des Faserbandes benötigt, minimiert.

Die Erfindung wird im Folgenden anhand eines bevorzugten Ausführungsbeispiels in Verbindung mit der Zeichnung beschrieben. Hierin zeigen:
- Fig. 1: eine stark schematisierte Darstellung einer Vorrichtung zum Herstellen von Monoaxialgelegen vor dem Durchtrennen eines Faserbandes,
- Fig. 2: die Vorrichtung beim Durchtrennen und
- Fig. 3: eine vergrößerte Darstellung eines Teils einer Trenneinrichtung.

Fig. 1 zeigt in stark schematisierter Form eine Vorrichtung 1 zum Herstellen eines Monoaxialgeleges mit einer Fördereinrichtung, die zwei Transportketten 2, 3 aufweist, die senkrecht zur Zeichenebene bewegbar sind. Die Transportketten 2, 3 weisen Nadelanordnungen 4, 5 auf, die als Halteeinrichtungen dienen. Derartige Nadelanordnungen sind beispielsweise in EP 1 512 784 A1, auf die Bezug genommen wird, beschrieben. Die Verwendung anderer Halteeinrichtungen ist möglich.

Ein Faserband 6 wird von einer Spenderanordnung 7 entnommen. Die Spenderanordnung 7 ist hier als Wickel dargestellt, von dem das Faserband 6 abgewickelt werden kann. Sie kann jedoch auch auf andere Weise ausgebildet sein, beispielsweise so, wie in DE 10 2005 008 705 B3 dargestellt.

Das Faserband 6, also eine bandförmige Filamentschar, die beispielsweise aus Karbon- oder Glasfasern oder -filamenten gebildet ist, wird so weit aus der Spenderanordnung 7 entnommen, dass sie einen Abstand zwischen den Transportketten 2, 3 überbrücken kann. Ein diesen Abstand überbrückender Faserbandabschnitt 8 muss dann vom Faserband 6 abgetrennt werden. Hierzu ist eine Trenneinrichtung 9 vorgesehen, die im Folgenden erläutert wird.

Die Trenneinrichtung 9 weist ein Messer 10 auf, das als umlaufendes Messerband ausgebildet ist. Ein vorlaufendes Trum ist hier der Transportkette 2 benachbart. Ein rücklaufendes Trum 11 ist entfernt davon geführt.

Das Messer 10 weist eine Schneidkante 12 auf, die dem Faserband 6 benachbart ist. Wenn das Messer 10 bewegt wird, wird die Schneidkante 12 mit bewegt. Schematisch dargestellt ist ein Antrieb 13 für das Messer 10. Dieser Antrieb 13 kann als Rotationsantrieb ausgebildet sein und beispielsweise auf eine Umlenkrolle wirken, über die das Messerband geführt ist.

Aus Gründen der Einfachheit wird im Folgenden davon ausgegangen, dass die Trenneinrichtung 9 auf der "Unterseite" des Faserbandes 6 angeordnet ist.

Eine Halterung 14 ist auf der der Unterseite gegenüberliegenden Oberseite des Faserbandes 6 angeordnet. An der Halterung 14 ist ein Gegenprofil 15 befestigt. Das Gegenprofil 15 ist an der Halterung 14 starr befestigt. Ferner ist an der Halterung 14 ein Absenker 16 befestigt, der allerdings gegenüber der Halterung 14 beweglich angeordnet ist. Der Absenker 16 ist gegenüber der Halterung 14 mit einer Druckfeder 17 abgestützt.

An der Unterseite des Faserbandes 6 ist eine elastisch nachgiebige Auflagefläche 18 angeordnet, an der das Faserband 6 zur Anlage kommt, wenn die Halterung 14 auf das Faserband 6 zu bewegt wird und sich diese Bewegung auch nach dem Kontakt des Absenkers 16 mit dem Faserband 6 fortsetzt. Diese Situation ist in Fig. 2 dargstellt. Die Auflagefläche 18 wird durch das Faserband 6 mit nach unten gedrückt, wenn das Faserband durch das Gegenprofil 15 beaufschlagt wird. Das Faserband 6 wird dann durch das Zusammenwirken des Gegenprofils 15 und der Auflagefläche 18 in Dickenrichtung zusammengedrückt. Ein Faserband 6 mit verminderter Dicke lässt sich leichter durchtrennen.

Das Gegenprofil 15 weist eine Nut 19 auf, in die das Messer 10 eintauchen kann, wenn das Faserband 6 durchtrennt wird. Das Faserband 6 wird dann über die beiden Flanken oder Kanten der Nut 19 gespannt, so dass die Schneidkante 12 des Messers 10 leicht durch das Faserband 6 hindurchdringen kann.

Die Vorrichtung 1 arbeitet wie folgt:
Das Faserband 6 wird mit einem nicht näher dargestellten Greifer ergriffen und so weit vorgezogen, dass sein vorderes Ende 20 so weit über die Nadelanordnung 5 auf der Transportkette 3 geführt worden ist, dass es in die Nadelanordnung 5 hineingedrückt werden kann. Diese Situation ist in Fig. 1 dargestellt.

Sobald dieser Zustand erreicht ist, wird die Halterung 14 in Richtung auf das Faserband 6 abgesenkt. Dabei drückt der Absenker 16 das Faserband 6 in die Nadelanordnung 4 auf der Transportkette 2. Ein nicht dargestellter Absenker drückt das Ende 20 in die Nadelanordnung 5 auf der Transportkette 3. Das Faserband 6 wird auf die Auflagefläche 18 gedrückt, die sich unter diesem Druck verformt (auch eine nachgiebige Verlagerung soll hier als "Verformen" bezeichnet werden). Wenn sich die Halterung 14 weiter bewegt, kann sich der Absenker 16 unter Umständen nicht mehr weiterbewegen, weil er an der Nadelanordnung 4 zur Anlage gekommen ist. Dies ist aber unkritisch, weil die Feder 17 komprimiert werden kann, so dass sich das Gegenprofil 15 weiter auf das Messer 10 zu bewegt, so dass die Schneidkante 12 in die Nut 19 eintauchen kann. Dabei wird das Faserband 6 durchtrennt, so dass sich ein abgelängter Faserbandabschnitt 8 ergibt.

Der nicht näher dargestellte, aber vorher erwähnte Greifer greift nun das noch mit der Spenderanordnung 7 verbundene Ende des Faserbandes 6 und der Vorgang beginnt von Neuem.

Das Durchtrennen des Faserbandes 6 erfolgt mit einem ziehenden Schnitt, wobei das Messer 10 nur in eine Richtung bewegt wird. Das Messer 10 ist mit seiner Schneidkante 12 parallel zur Ebene des Faserbandes 6 angeordnet, so dass die Schneidkante 12 das Faserband 6 über dessen gesamte Breite gleichzeitig durchtrennen kann. Dies gilt auch dann, wenn das Faserband 6 eine größere Breite von beispielsweise mehreren 100 mm aufweist. Beim Durchtrennen können sich also keine unterschiedlich gespannten Bereiche des Faserbandes 6 in Breitenrichtung ergeben, so dass keine Spannungsunterschiede in das Faserband 6 eingetragen werden. Darüber hinaus erfolgt der Trennvorgang relativ rasch, weil die Schneidkante 12 nur eine relativ kurze Zeit benötigt, um die durch das Zusammendrücken des Faserbandes 6 verminderte Dicke des Faserbandes 6 zu durchdringen.

Die Anordnung des Messers 10 an der Unterseite des Faserbandes 6 ist nicht zwingend. Das Messer 10 kann auch an der Oberseite des Faserbandes 6 angeordnet werden.

Das Messer 10 bewegt sich vorzugsweise parallel zur Bewegungsrichtung der Transportketten 2, 3. In diesem Fall wird das Material des Faserbandes 6 bestmöglich ausgenutzt und zwar auch dann, wenn das Faserband 6 mit einem Winkel ungleich 90° relativ zu der Bewegungsrichtung der Transportketten 2, 3 geführt wird. Auch diese Richtung soll noch unter den Begriff der "Breitenrichtung" fallen.

Es ist aber auch möglich, das Messer 10 in eine abweichende Richtung zu bewegen, beispielsweise unter einem rechten Winkel zur Längsrichtung des Faserbandes 6. Dies hätte den Vorteil, dass die Schnittlänge kürzer ist.

Beschrieben wurden Arbeitsschritte zum Herstellen eines Monoaxialgeleges. Wenn ein Multiaxialgelege hergestellt werden soll, dann werden mehrere Faserbänder 6 mit unterschiedlichen Richtungen relativ zur Bewegungsrichtung der Transportketten 2, 3 aufeinander gelegt und die aufeinander liegenden Lagen dann der nicht näher dargestellten Verfestigungseinrichtung zugeführt.

## Patentansprüche

1. Vorrichtung (1) zum Herstellen von Mono- oder Multiaxialgelegen aus Faserbändern (6) mit einer Spenderanordnung (7) zum Ausgeben und einer Trenneinrichtung (9) zum Ablängen der Faserbänder (6), einer Fördereinrichtung (2, 3) zum Fördern mindestens einer Lage von nebeneinander angeordneten Faserbändern (6) zu einer Verfestigungseinrichtung und einer Transporteinrichtung zum Ablegen der abgelängten Faserbänder auf der Fördereinrichtung (2, 3), **dadurch gekennzeichnet, dass** die Trenneinrichtung (9) ein Messer (10) mit einer Schneidkante (12) aufweist, die in Richtung der Erstreckung der Schneidkante (12) verlagerbar ist.

2. Vorrichtung nach Anspruch 1, **dadurch gekennzeichnet, dass** die Schneidkante (12) parallel zu einer Ebene verläuft, in der eine Oberfläche der Faserbänder (6) liegt, in die die Schneidkante (12) eintaucht.

3. Vorrichtung nach Anspruch 1 oder 2, **dadurch gekennzeichnet, dass** das Messer (10) so auf die Faserbänder (6) abgestimmt ist, dass die Faserbänder (6) durch eine einzige Bewegung der Schneidkante (12) durchtrennbar sind.

4. Vorrichtung nach einem der Ansprüche 1 bis 3, **dadurch gekennzeichnet, dass** das Messer (10) als umlaufendes Messerband ausgebildet ist.

5. Vorrichtung nach einem der Ansprüche 1 bis 4, **dadurch gekennzeichnet, dass** dem Messer (10) ein Gegenprofil (15) zugeordnet ist, wobei das Messer (10) und das Gegenprofil (15) relativ zueinander senkrecht zur Schneidrichtung bewegbar sind.

6. Vorrichtung nach Anspruch 5, **dadurch gekennzeichnet, dass** das Gegenprofil (15) eine Nut (19) aufweist, in die das Messer (10) eintaucht.

7. Vorrichtung nach Anspruch 5 oder 6, **dadurch gekennzeichnet, dass** neben dem Gegenprofil (15) auf der Seite der Fördereinrichtung ein Absenker (16) angeordnet ist, der das Faserband (6) in eine Halteeinrichtung (4) an der Fördereinrichtung (2, 3) drückt.

8. Vorrichtung nach Anspruch 7, **dadurch gekennzeichnet, dass** der Absenker (16) und das Gegenprofil (15) an einer gemeinsamen Halterung (14) befestigt sind.

9. Vorrichtung nach Anspruch 8, **dadurch gekennzeichnet, dass** der Absenker (16) und das Gegenprofil (15) über eine Federanordnung (17) an der Halterung (14) miteinander verbunden und relativ zueinander beweglich sind.

10. Vorrichtung nach einem der Ansprüche 1 bis 9, **dadurch gekennzeichnet, dass** neben dem Messer (10) auf der Seite der Spenderanordnung (7) eine elastisch nachgiebige Auflagefläche (18) angeordnet ist.

11. Verfahren zum Herstellen von Mono- oder Multiaxialgelegen, bei dem man ein Faserband (6) mit einer vorbestimmten Länge aus einer Spenderanordnung (7) entnimmt, das Faserband (6) durchtrennt, das abgetrennte Faserband (8) neben bereits abgelegten Faserbändern auf einer Fördereinrichtung ablegt und die nebeneinander liegenden Faserbänder verfestigt, **dadurch gekennzeichnet, dass** man zum Durchtrennen eine Schneidkante (12) eines Messers (10) mit einem ziehenden Schnitt in Dickenrichtung durch das Faserband (6) führt.

12. Verfahren nach Anspruch 11, **dadurch gekennzeichnet, dass** man den Schnitt mit einer Bewegung in eine einzige Richtung ausführt.

13. Verfahren nach Anspruch 12, **dadurch gekennzeichnet, dass** man den Schnitt mit einer ununterbrochenen Bewegung ausführt.

14. Verfahren nach einem der Ansprüche 11 bis 13, **dadurch gekennzeichnet, dass** man das Faserband (6) in Richtung auf das Messer (10) drückt und gleichzeitig das Faserband (6) auf eine Halteeinrichtung (4) an der Fördereinrichtung (2, 3) drückt.

15. Verfahren nach einem der Ansprüche 11 bis 14, **dadurch gekennzeichnet, dass** man das Faserband (6) beim Schneiden zur Verminderung seiner Dicke zusammendrückt.

## Claims

1. Device (1) for producing mono- or multiaxial scrims of fibre bands (6) comprising a dispensing arrangement (7) for serving and a cutting device (9) to cut the fibre bands (6) to length, a conveyor device (2,3) for conveying at least one layer of fibre bands (6) arranged next to each other to a bonding device and a conveyor device for deposing the fibre bands (6) cut to length onto the conveyor device (2,3), **characterized in that** the cutting device (9) comprises a knife (10) with a cutting edge (12) displaceable in a direction of an extension of the cutting edge (12).

2. Device in accordance with claim 1, **characterized in that** the cutting edge (12) is arranged to run parallel to a plane in which the surface of the fibre bands (6) lays, in which the cutting edge (12) is being plunged.

3. Device in accordance with claim 1 or 2, **characterized in that** the knife (10) is adapted to the fibre bands (6) so that the fibre bands (6) are severable by a single movement of the cutting edge (12).

4. Device in accordance with claims 1 to 3, **characterized in that** the knife (10) is formed as a rotary knife band.

5. Device in accordance with any of claims 1 to 4, **characterized in that** the knife (10) is assigned to a mating profile (15) wherein the knife (10) and the mating profile (15) are moveable relative to one another in a direction perpendicular to a cutting direction.

6. Device in accordance with claim 5, **characterized in that** the mating profile (15) comprises a groove (19) into which the knife (10) is plunged.

7. Device in accordance with claim 5 or 6 **characterized in that** a dropper (16) is arranged next to the mating profile (15) at the side of the conveyors, which presses the fibre band (6) into a holding device (4) on the conveyor device (2, 3).

8. Device in accordance to claim 7, **characterized in that** the dropper (16) and the mating profile (15) are attached to a common holder (14).

9. Device in accordance to claim 8, **characterized in that** the dropper (16) and the mating profile (15) are attached to each other via a spring arrangement (17) at the holder (14) and being relatively moveable.

10. Device in accordance with any of claims 1 to 9, **characterized in that** an elastically yielding bearing surface (18) is arranged next to the knife (10) at the side of the dispensing arrangement (7).

11. Method for producing mono- or multiaxial scrims, in which a fibre band (6) with a predetermined length is removed from a dispensing arrangement (7), the fibre band (6) is severed; the severed fibre band (8) is placed next to previously placed severed fibre bands (6) on a conveyor device and the fibre bands placed next to one another are bonded, **characterized in that** for severing a cutting edge (12) of a knife (10) is lead with a pulling cut in the thickness direction through the fibre band (6).

12. method in accordance with claim 11, **characterized in that** the cut is performed with a movement in a single direction.

13. method in accordance with claim 12, **characterized in that** the cut is performed with an uninterrupted movement.

14. Method in accordance with one of the claims 11 to 13, **characterized in that** the fibre band (6) is being pressed in direction of the knife (10) and simultaneously the fibre band (6) is pressed onto a holding device (4) at the conveyor device (2,3).

15. method in accordance with one of the claims 11 to 14 **characterized in that** the fibre band (6) is compressed to reduce its thickness during cutting.

## Revendications

1. Dispositif (1) de fabrication de dépôts mono- ou multiaxiaux de bandes fibreuses (6) avec un agencement de distribution (7) pour délivrer et un dispositif de séparation (9) pour tronçonner les bandes fibreuses (6), un dispositif convoyeur (2, 3) pour acheminer au moins une couche de bandes fibreuses (6) aménagées l'une à côté de l'autre à un dispositif de consolidation et à un dispositif de transport pour déposer les bandes fibreuses tronçonnées sur le dispositif convoyeur (2, 3), **caractérisé en ce que** le dispositif de séparation (9) présente un couteau (10) avec une arête de coupe (12), qui peut être déplacée dans la direction de l'extension de l'arête de coupe (12).

2. Dispositif selon la revendication 1, **caractérisé en ce que** l'arête de coupe (12) s'étend parallèlement à un plan dans lequel se trouve une surface des bandes fibreuses (6) dans laquelle plonge l'arête de coupe (12).

3. Dispositif selon la revendication 1 ou 2, **caractérisé en ce que** le couteau (10) est réglé sur les bandes fibreuses (6) pour pouvoir séparer les bandes fibreuses (6) par un déplacement unique de l'arête de coupe (12).

4. Dispositif selon l'une quelconque des revendications 1 à 3, **caractérisé en ce que** le couteau (10) se présente sous la forme d'une bande coupante rotative.

5. Dispositif selon l'une quelconque des revendications 1 à 4, **caractérisé en ce qu'**il est affecté au couteau (10) un contre-profil (15), dans lequel le couteau (10) et le contre-profil (15) peuvent être déplacés l'un par rapport à l'autre perpendiculairement à la direction de coupe.

6. Dispositif selon la revendication 5, **caractérisé en ce que** le contre-profil (15) présente une encoche (19) dans laquelle plonge le couteau (10).

7. Dispositif selon la revendication 5 ou 6, **caractérisé en ce qu'**à côté du contre-profil (15), du côté du dispositif convoyeur, est aménagé un abaisseur (16) qui presse la bande fibreuse (6) dans un dispositif d'arrêt (4) sur le dispositif convoyeur (2, 3).

8. Dispositif selon la revendication 7, **caractérisé en ce que** l'abaisseur (16) et le contre-profil (15) sont fixés à un support commun (14).

9. Dispositif selon la revendication 8, **caractérisé en ce que** l'abaisseur (16) et le contre-profil (15) sont liés l'un à l'autre via un aménagement à ressort (17) sur le support (14) et sont mobiles l'un par rapport à l'autre.

10. Dispositif selon l'une quelconque des revendications 1 à 9, **caractérisé en ce que**, à côté du couteau (10), sur le côté de l'aménagement de distribution (7), est agencée une surface d'appui élastique (18).

11. Procédé de fabrication de dépôts mono- ou multiaxiaux, dans lequel on reçoit une bande fibreuse (6) d'une longueur prédéterminée d'un aménagement de distribution (7), on sépare la bande fibreuse (6), on dépose la bande fibreuse séparée (8) à côté de bandes fibreuses déjà tronçonnées, sur un dispositif convoyeur et on consolide les bandes fibreuses déposées l'une à côté de l'autre, **caractérisé en ce que**, pour la séparation, on guide une arête de coupe (12) d'un couteau (10) avec une coupe tendue dans le sens de l'épaisseur à travers la bande fibreuse (6).

12. Procédé selon la revendication 11, **caractérisé en ce que** l'on effectue la coupe par un déplacement dans une seule direction.

13. Procédé selon la revendication 12, **caractérisé en ce que** l'on effectue la coupe par un mouvement ininterrompu.

14. Procédé selon l'une quelconque des revendications 11 à 13, **caractérisé en ce que** l'on presse la bande fibreuse (6) dans la direction du couteau (10) et simultanément la bande fibreuse (6) sur un dispositif d'arrêt (4) sur le dispositif convoyeur (2, 3).

15. Procédé selon l'une quelconque des revendications 11 à 14, **caractérisé en ce que** l'on presse conjointement la bande fibreuse (6) lors de la coupe pour réduire son épaisseur.
